# EUROPÄISCHE PATENTSCHRIFT

(11) **EP 3 121 549 B1**
(45) Veröffentlichungstag und Bekanntmachung des Hinweises auf die Patenterteilung: **12.07.2023**
(21) Anmeldenummer: 15178349.5
(22) Anmeldetag: 24.07.2015
(51) Int. Cl.: F28F 1/14

(54) **WÄRMEAUSTAUSCHELEMENT**
HEAT EXCHANGE ELEMENT
ÉLEMENT D'ECHANGE THERMIQUE

(43) Veröffentlichungstag der Anmeldung: 25.01.2017
(73) Patentinhaber: KST AG, 8840 Einsedeln (CH)
(72) Erfinder: Schönbächler, Beat, 8840 Einsiedeln (CH); Müller, Remo, 8752 Näfels (CH)
(74) Vertreter: Troesch Scheidegger Werner AG

(56) Entgegenhaltungen:
- WO-A1-2009/157519
- JP-A- H1 054 688
- JP-A- 2007 024 457
- JP-A- 2011 041 954

## Beschreibung

Die vorliegende Erfindung betrifft ein Wärmeaustauschelement nach Anspruch 1, einen Wärmetauscher nach Anspruch 14, ein Verfahren zur Herstellung eines Wärmeaustauschelements nach Anspruch 15. Wärmeaustauschelemente können beispielsweise in Wärmetauschern, wie sie zum Kühlen/Heizen von Räumen oder ganzen Gebäuden in der Form von Decken- oder Wandpanelen oder auch direkt in der Decke oder Wand eingesetzt werden, Verwendung finden. WO 2009/157519 A1, zum Beispiel, offenbart ein Wärmeaustauschelement gemäss dem Oberbegriff des Patentanspruchs 1.

Grundsätzlich sind verschiedene Wärmeaustauschelemente aus dem Stand der Technik bekannt, jedoch kommt es bei solchen Wärmeaustauschelementen, auf Grund zumindest teilweiser schlechter thermischer Leitung zwischen Wärmeaustauschelement und der in den Raum gerichteten Kühl-/Wärmefläche des Wärmetauschers zu einem mangelhaften Wärmetausch und somit zu schlechten Übertragungswerten, weshalb bspw. in der DE 10 2013 209 961 B4 vorgeschlagen wird ein zusätzliches Wärmeleitelement zu verwenden.

Des Weiteren sind bei bekannten Wärmetauschern für Raumkühlung bzw. Heizung oft zusätzliche akustisch dämpfende Eigenschaften gewünscht, die bspw. durch Lochungen in der Vorderwand, kombiniert mit möglichst grossflächig auf der Rückseite der Vorderwand ausgelegten akustischem Dämmmaterial verbessert werden können. Da die Rückseite gleichzeitig die innere Wärmeaustauschfläche des Wärmetauschers bildet, die beispielsweise mit der Platte eines Wärmeaustauschelements, das mit einem Kühl-/Heizwasser transportierenden Rohr wirkverbunden ist, zusammenwirkt, steht die akustisch nutzbare Fläche mit der zur Kühlung mit dem Wärmeaustauschelement nutzbaren Fläche in Konkurrenz. Weshalb die Kühl-/Heizleistung einerseits und/oder die akustischen Eigenschaften bekannter Wärmetauscher sich gegenseitig beschränken.

Des Weiteren können bei bekannten Wärmetauschern nur Plattenelemente mit einer verhältnismässig kleinen thermisch wirksamen Oberfläche mit dem das Wasser oder ein anderes Wärmeaustauschfluid transportierenden Rohr verbunden werden, was Installationsaufwand, Kosten und das Gewicht der Wärmetauscher erhöht.

Bekannt ist des Weiteren bei Wärmeaustauschelementen spezielle Strangpressprofile als Rohrträger bzw. Plattenelemente einzusetzen. Solche Profile sind jedoch nur für bestimmte Anwendungen ausgelegt und in der Herstellung, insbesondere für kleinere Stückzahlen sehr teuer.

Des Weiteren hat sich bei herkömmlichen Wärmeaustauschelementen gezeigt, dass die Verbindungsverfahren mit Nachteilen behaftet sind. So sind herkömmliche Lotverbindungen mechanisch empfindlich, dies insbesondere bei Schlagbeanspruchung, wie sie beispielsweise bei der Montage vorkommen kann. Demgegenüber zeigen Klebverbindungen eine schlechte Wärmeleitfähigkeit während bei bekannten Schweissverbindungen durch die damit einhergehende grosse thermische Belastung Materialien, insbesondere Materialien mit unterschiedlichen thermischen Ausdehnungskoeffizienten, stark zu Verzug neigen und häufig nachbearbeitet werden müssen.

So offenbart die japanische Patentanmeldung JP 2011/041954 ein Verfahren zur Herstellung einer Wärmetransferplatte, bei dem bei dem eine Plattenrinne mit einem darin angeordneten Rohr mit einem Deckel durch Rührreibschweissen eines rotierenden Werkzeugs in einem konfizierten Bereich zwischen Deckel und Seitenwand der Rinne verbunden wird. Anschliessend wird das rotierende Werkzeug mit einem geringeren Temperatureintrag an der Rückseite der Platte geführt um diese wieder zu begradigen.

In JP10054688 wird die Herstellung eines Kühlkörpers für einen Fusionsreaktor offenbart, bei dem mehrere Rohre metallurgisch mit zumindest zwei mit Passungsrillen versehenen Platten so verbunden werden, dass die Platten sowohl miteinander als auch mit den Rohren verbunden sind.

Ziel der vorliegenden Anmeldung ist es zumindest einen der vorgenannten Nachteile des Standes der Technik zu verbessern.

Ein erfindungsgemässes Wärmeaustauschelement umfasst, wie aus dem Stand der Technik bekannt, ein Rohr zur Durchströmung mit einem Wärmeaustauschfluid und zumindest ein thermisch leitfähiges Plattenelement zur Aufnahme von Umgebungswärme und thermischer Weiterleitung der Umgebungswärme an das Rohr oder/und Aufnahme von Heizwärme aus dem Rohr und Abgabe der Heizwärme an die Umgebung.

Dabei ist das Rohr auf zumindest einem Plattenelement oder zwischen zumindest zwei Plattenelementen einer Plattenelementanordnung angeordnet, wobei zumindest ein Kontaktmittel zur thermischen Kontaktierung vorgesehen ist, das ein Verbindungsmittel oder/und Anpressmittel umfasst.

Das Plattenelement ist dabei im Bereich einer Plattenelementkontaktfläche zum thermisch leitenden Kontaktieren an die Rohrkontaktfläche mittels einer Passung, mit einer gegenüber der Plattendicke D des Plattenelements verringerten Materialdicke d, angepasst um die Kontaktflächen zu vergrössern. Dabei kann die Materialdicke d schräg oder rechtwinklig gestuft, stufenförmig oder gleichmässig zur Mitte der Passung hin abnehmend ausgeführt sein.

Dabei wird ein Rohr über eine bzw. mehrere seitliche Rohrkontaktflächen mit zumindest einem, bzw. bei einer Plattenelementanordnung mit zumindest zwei, oder mehreren Plattenelementen wirkverbunden, die ihrerseits zumindest eine Plattenelementkontaktfläche zum Verbinden mit der Rohrkontaktfläche aufweisen. Unter Wirkverbindung wird hier eine thermisch leitende Anordnung zwischen Rohr bzw. Rohrkontaktfläche und gegenüberliegender Kontaktfläche verstanden die durch physische, leitende Verbindungsmittel (Lot, Kleber, Schweissung) oder Anpressen einer Kontaktfläche auf die andere hergestellt wird.

Die Verbindungsmittel umfassen eine Schweissverbindung und können dabei auch eine Lötverbindung oder/und eine Klebverbindung umfassen. Zur weiteren oder einfacheren Vergrösserung der Kontaktflächen kann das Rohr zumindest eine im Querschnitt zumindest teilweise ebene Rohrkontaktfläche aufweisen.

In einer bevorzugten Ausführungsform umfasst das Wärmeaustauschelement ein oder mehrere Plattenelemente, die mit dem zumindest einem Rohr durch zumindest eine oder mehrere im Wesentlichen parallel Linien von Schweisspunkten miteinander verbunden sind.

Das Rohr kann dabei parallel oder bevorzugt quer, insbesondere bevorzugt im Wesentlichen in einem rechten Winkel, zu einer Längsrichtung L des Plattenelements mit diesem wirkverbunden sein. Durch das Ausrichten quer zum Plattenelement werden die durch Schweissen, bzw. auch Löten oder/und Kleben verbundenen Abschnitte kürzer, womit sich keine so grossen thermischen Spannungen in der Verbindung wie bei einem parallelen Aufbau bilden können. Trotzdem werden bei Verbindung von mehreren Plattenelementen durch ein oder mehrere Rohre vorteilhaft Abstandsspalte zwischen den Plattenelementen vorgesehen. Beispielsweise können bei einer Plattenelementbreite B von 20 bis 80 mm Spaltabstände S zwischen 10 bis 40 mm gewählt werden. Dies gilt besonders für Materialien mit unterschiedlichen thermischen Ausdehungskoeffizienten wie bspw. bei Verwendung von Aluminiumplatten und Kupferrohren.

Dabei kann das Rohr auch mäandrierend mit zumindest einem Plattenelement verbunden sein, wobei die gekrümmten Rohrabschnitte bevorzugt ausserhalb der Kontaktflächen liegen, daher das oder die Plattenelemente seitlich überragen, was eine mechanische Anpassung der Kontaktflächen erleichtert. Somit können Rohr und Plattenelement im Bereich der Passung, insbesondere im Bereich der Kontaktflächen für den Wärmeübergang zwischen Rohr und Plattenelement, gerade ausgeführt sein, was die Herstellungskosten vergünstigt, da u.a. auch die Passung gerade ausgeführt sein kann.

Eine weitere bevorzugte Ausführungsform des Wärmeaustauschelements ergibt sich wenn eine Abmessungen X des Plattenelements parallel zur Rohrachse im Bereich der Plattenelementkontaktfläche grösser ist als eine Abmessungen Y in einem vom Rohr weiter beabstandeten Bereich. Dadurch kann beispielsweise eine durch den Rand des Plattenelements definierte Grenzlinie GL vergrössert werden und oder Plattenelemente so ausgeführt werden, dass sie mit ineinander verschränkt, bspw. parallel, beabstandeten Grenzlinien, bspw. auf einer inneren Wärmeaustauschfläche A_{wi} gegenüberliegen, wobei der Abstand einerseits klein genug gewählt ist um eine rasche Wärmeleitung aus der Freifläche zum Plattenelement zu gewährleisten, andererseits gross genug um jeweils gewünschte akustische Dämpfungselemente zwischen den Platten anzubringen. Entsprechende miteinander kombinierbare Formen und bevorzugt Flächenverhältnisse, bzw. Flächen zu Grenzlinienverhältnisse werden unten an Hand der entsprechenden Figuren 7, 8 und 11 dargestellt und beschrieben.

In einer weiteren Ausführungsform des Wärmeaustauschelements kann das Plattenelement im Bereich der Anpressebene senkrecht zur Rohrachse ausgerichtete Längslöcher aufweisen. Dadurch kann das Gewicht des Plattenelements deutlich herabgesetzt werden, ohne dabei den Wärmefluss in Richtung des Rohrs zu unterbrechen. Damit ist es auch möglich die thermisch wirksame(n) Oberfläche(n) des mit einem Rohr wirkverbundenen Plattenelements, bspw. die Anpressfläche oder deren Rückseite, wesentlich zu vergrössern, womit einerseits aus der leichteren Bauweise des Plattenelements, andererseits aus dem geringeren Rohrleitungsbedarf eine deutliche Gewichtsersparnis resultiert. Bei üblichen Plattenelementen des Standes der Technik können bei üblichen Rohrdurchmessern von 5 bis 20 mm, bevorzugt 8 bis 15 mm bei einem zentralen, längs auf dem Plattenelement montierten Rohr Breiten b zwischen 80 bis 135 mm realisiert werden. Bei entsprechenden mit Längslöchern versehenen Plattenelementen sind Breiten b von 80 bis 1000 mm möglich. Eine entsprechende um einen Faktor 3 bis ca. 12 grössere Fläche pro Rohreinheit kann damit verwirklicht werden. Des Weiteren stehen, bspw. für einen Einsatz in einem Wärmetauscher, auch die durch die Längslöcher gebildeten Freiflächen des Wärmetauschers bei entsprechender Dimensionierung der Längslöcher für akustische Dämpfungsmassnahmen, wie oben beschrieben zur Verfügung. So können bspw. die Löcher der Vorderwand des Wärmetauschers zumindest teilweise mit den Löchern bzw. Längslöchern des Plattenelements überlappen, im Bereich der gebildeten Freiflächen Bördelungen der Vorderwandlöcher und/oder entsprechendes flächiges Dämmmaterial (Vliese, Gitter, etc.) vorgesehen sein. Letzteres kann auch einfachheitshalber, bspw. analog zu Wärmetauschern mit direkt auf der inneren Wärmeaustauschfläche aufgebrachten Rohren, über die gesamte Fläche zwischen den Rohren, also Plattenelement und Freifläche überdeckend, angeordnet sein.

Um dem Plattenelement auch akustisch dämpfende Eigenschaften zu verleihen, kann dieses in jeder Ausführungsform auch eine grössere Anzahl in eine rückwärtige, also der Anpressfläche entgegengesetzten Richtung gebördelte Rundlöcher aufweisen. Diese können zumindest in bestimmten Flächenbereichen zusätzlich zu den Längslöchern vorgesehen sein, wobei Letztere ebenfalls gebördelt ausgeführt sein können. In einfacher Weise kann dabei die Bördelung durch ein an den Schneidkanten verrundetes Stanzwerkzeug zum Herstellen der Löcher erfolgen.

In einer weiteren Ausführungsform des Wärmeaustauschelements erstreckt sich die dem Rohr abgewandte Seite des Plattenelements, bzw. die dem Rohr abgewandten Seiten der zumindest zwei Plattenelemente der Plattenelementanordnung, sich zu beiden Seiten einer Symmetrieebene S des Wärmeaustauschelements in jeweils einer unterschiedlichen Ebene A, A', wobei sich die Ebenen A, A' in der Symmetrieebene S, entlang einer Schnittlinie zwischen Symmetrieebene S und einer parallel zu einer Rohrachse 2 und senkrecht zur Symmetrieebene S verlaufenden vierten Ebene H, schneiden. Dabei bilden die Ebenen A, A' zur Ebene H jeweils einen spitzen Winkel α, α', so dass das Wärmeaustauschelement (1) mit den Ebenen A, A' federnd an eine zur vierten Ebene H parallelen Wärmeaustauschfläche 21 anpressbar ist. Unter Symmetrieebene S wir hier und im Folgenden eine Ebene S verstanden, die das Wärmeaustauschelement symmetrisch teilt und dabei auf die Wärmeaustauschfläche senkrecht steht.

In einer bevorzugten Ausführungsvariante sind dabei die Winkel α, α' dem Betrag nach gleich und/oder öffnen sich in einer bezüglich der Symmetrieebene S entgegengesetzten Richtungen, dabei auf dieselbe, zum Rohr entgegengesetzt gelegenen Seite der Ebene H. Dem Betrag nach wird der Winkel bevorzugt von 1 bis 15°, insbesondere bevorzugt von 2 bis 10° eingestellt.

Die Anpressmittel können grundsätzlich auf der zum Rohr gewandten Seite des oder der Plattenelemente so befestigt sein, oder mit einem das Wärmeaustauschelement umfassenden Wärmetauscher oder einem an oder in einer Gebäudeoberfläche montiertem Gebäudeelement so zusammenwirken, dass der Wärmeübergang zwischen Rohr und Plattenelement und/oder zwischen Plattenelement und einer inneren Wärmeaustauschfläche des Wärmetauschers verbessert wird. Im Falle einer wie oben beschriebenen gewinkelten Rohr zu Plattenelementanordnung wird das Wärmetauschelement durch die Anpressmittel vorteilhafterweise so gegen die innere Wärmeaustauschfläche des Wärmetauschers angepresst, dass die Winkel α, α' im Wesentlichen gleich 0° sind und somit die gesamte Anpressfläche für den Wärmeaustausch zur Verfügung steht.

Für ein erfindungsgemässes Wärmeaustauschelement werden Plattenelemente mit einer Plattendicke D von 0.5 bis 3.0 mm, bzw. für Schweissverbindungen bis 10 mm, dabei bevorzugt mit einer Dicke von 1 bis 2 mm eingesetzt, die sich für den Bau von sehr flachen und leichten Wärmetauschern eignen. Dementsprechend werden auch sehr flache Passungen mit einer Tiefe von 0.3 bis 1.5 mm, bzw. für Schweissverbindungen bis 6 mm, dabei bevorzugt von 0.6 bis 1 mm verwendet, um die Stabilität der Plattenelemente nicht zu stark herabzusetzen. Bevorzugt werden dabei Passungen die im Randbereich oder im gesamten Querschnitt kreissegmentförmig sind.

Alternativ oder zusätzlich kann dabei die Passung eine ebene Fläche umfassen oder aus einer ebenen Fläche bestehen.

Die mittlere Rauheit der Kontaktflächen wird auf einen Ra-Bereich von 0.05 bis 2.0 pm, bevorzugt von 0.1 bis 1 µm eingestellt. Letzteres ist beispielsweise auch für eine Plattenelement/Rohranordnung mit schräg geschnittenen Platten vorteilhaft, da dann ein Verbinden bspw. in einem mittleren Bereich der Plattendicke möglich ist und bspw. flüssiger Kleber oder Lötzinn die Gesamtkontaktfläche durch kapillares Anhaften im Spaltbereich beidseitig der Rohrkontaktlinie auf der schräg angeschnittenen Seitenfläche des Plattenelements vergrössert. Des Weiteren wird durch eine bezüglich der Plattendicke mittige Verbindung auch die Zu-/Ableitung der Wärme zum oder vom Plattenelement erleichtert.

Das Wärmeaustauschelement kann auch einen Lotspalt aufweisen. Dieser kann vorteilhaft mit einer Tiefe zwischen 0.05 bis 0.3 mm eingestellt werden. Wird der Lotspalt dabei durch zwei im Randbereich der Passung vorgesehene Abstandsstufen und dem darauf liegenden Rohr gebildet, kann dieser besonders schmal, bspw. zwischen 0.05 und 0.2 mm, ausgestaltet sein, ohne dass flüssiges Lötzinn beim Aufsetzen des Rohrs auf die Platte seitlich austritt. Dies gilt insbesondere dann, wenn zusätzlich auf den Abstandsstufen eine Klebverbindung vorgesehen ist. Die Breite der Abstandstufe kann dabei zwischen 2 und 5 mm eingestellt werden. Wird eine unterbrochene Abstandsstufe oder Abstandsnoppen verwendet ist ein etwas grösserer Abstand von 0.1 bis 0.3 mm günstiger.

Bevorzugt wird das Plattenelements aus einem Leichtmetall, insbesondere aus Aluminium auf Grund seiner guten Wärmeleiteigenschaft und geringem Gewicht hergestellt. Bevorzugtes Material für das Rohr ist Kupfer, jedoch kann hier auch eine anderes Metall, beispielsweise ebenfalls Aluminium verwendet werden.

Das Rohr ist im Bereich der Passung mit dem Plattenelement durch eine Schweissverbindung SV verbunden. Die Schweissverbindung SV umfasst dabei vorteilhaft zumindest eine parallel zur Rohrachse angeordnete Abfolge von Punktschweissungen, wodurch im Vergleich zu durchgehenden Schweissnähten ein geringerer Verzug erreicht werden konnte.

Die Schweissverbindung SV, insbesondere die Schweisspunkte können dabei von der dem Rohr abgewandten Seite des Plattenelements aus angebracht werden. Ebenfalls auf der dem Rohr abgewandten Seite der Passung kann eine Ausdünnung des Plattenmaterials bspw. in der Form einer oder mehrerer Sicken oder Vertiefungen parallel zur Passung angeordnet sein.

Die Materialdicke d kann im Bereich der Passung, insbesondere im Bereich einer Schweissverbindung zwischen 0.1 und 0.5 mm eingestellt sein, was den Schweissvorgang erleichtert.

Ganz allgemein werden für geschweisste Wärmeaustauschelemente 1 mit einer von unten (also von der dem Rohr abgewandten Seite des Plattenelements) ausgeführten Schweissung Plattendicken D zwischen 0.5 und 10 mm gewählt.

Ein weiterer Gegenstand der vorliegenden Erfindung ist ein Wärmetauscher mit zumindest einem wie oben beschriebenen Wärmeaustauschelement, mit einer Vorderwand, die eine innere Wärmeaustauschfläche und eine gegenüberliegende äussere Wärmeaustauschfläche umfasst, wobei die Anpressfläche Aₚᵣ des Wärmeaustauschelement kleiner ist als die innere Wärmeaustauschfläche A_{wi} und das Verhältnis Aₚᵣ / A_{wi} in einem Bereich von 0.3 bis 0.7, bevorzugt in einem Bereich von 0.4 und 0.6 liegt.

Der Bereich der inneren Wärmeaustauschfläche A_{wi} der nicht im Kontakt mit der Anpressfläche Aₚᵣ ist, wird auch Freifläche genannt und steht bspw. für akustische Dämpfungsmassnahmen zur Verfügung.

Bevorzugt wird dabei das Verhältnis zwischen der inneren Wärmeaustauschfläche A_{wi} und der Grenzlinie GL des zumindest einen Wärmeaustauschelements zwischen 0.5 und 3 cm, insbesondere bevorzugt zwischen 0.9 und 1.8 cm eingestellt.

Des Weiteren kann auf einem Teilbereich der inneren Wärmeaustauschfläche A_{wi} zwischen dem(n) Rohr(en) oder/und den Plattenelementen, insbesondere auf einer Freifläche ein akustischer Dämpfer angeordnet sein. Als Freifläche wird hier die Fläche der inneren Wärmeaustauschfläche A_{wi} verstanden, die nicht mit einer Anpressfläche eines Plattenelements in Kontakt ist. Der akustische Dämpfer kann dabei eine oder mehrere Matten aus Vliesmaterial und/oder eine Loch- oder Gitterplatte umfassen. Ein solcher Dämpfer kann auch in einem bezüglich des Wärmeaustauschelements hinteren Bereichs zusätzlich angeordnet sein.

Ein erfindungsgemässer Wärmetauscher umfasst dabei zumindest ein wie oben beschriebenes Wärmeaustauschelement und eine wie oben beschriebene Vorderwand, sowie bevorzugt ein Gehäuse, das zusätzlich zur Vorderwand noch eine Seitenwand umfasst. Zum Anpressen des Wärmeaustauschelements an die innere Wärmeaustauschfläche können dabei Kontaktmittel, die Verbindungsmittel oder/und Anpressmittel umfassen, vorgesehen.

Die Anpressmittel können dabei eine Rückwand und/oder eine mit der Seitenwand, dabei insbesondere mit dem hinteren Bereich der Seitenwand zusammenwirkende Klemmvorrichtung, beispielsweise in der Arte eines Bajonettverschlusses umfassen.

In einem bezüglich des Wärmeaustauschelements hinteren Bereich kann zusätzlich thermisches Isolationsmaterial angeordnet werden, um den Wärmetauscher bei Bedarf bspw. thermisch von der Gebäudemasse zu isolieren.

Die Vorderwand des Wärmetauschers kann bevorzugt eine Aluminiumplatte, insbesondere bevorzugt eine auf der Vorderseite, daher auf der äusseren Wärmeaustauschfläche vorbehandelte Aluminiumplatte umfassen. Beispielsweise kann durch die Vorbehandlung die Oberfläche so konditioniert werden, dass sie streich- bzw. verputzbar ist.

Rohr und Platte des Wärmeaustauschers können dabei grundsätzlich durch verschiedene Verbundverfahren, wie Schweissen, beispielsweise Punkt- oder Linienschweissen, durch Kleben, beispielsweise mittels UV-aushärtendem Kleber oder mittels thermisch reaktivem Kleber, welcher auf zumindest eine Kontaktfläche (bspw. mit Schutzfolie) aufgebracht wird und durch Wärmezufuhr schmilzt, miteinander verbunden werden. Als besonders geeignet hat sich aber das im Folgenden beschriebene Lötverfahren herausgestellt, wobei die dort näher beschriebene mechanische (Vor)Bearbeitung der Rohrkontaktfläche auch bezüglich eines Verbundes mit anderen Verbundverfahren, insbesondere den oben Erwähnten, vorteilhaft ist.

Ein Verfahren zur Herstellung eines Wärmeaustauschelements, mit zumindest einem Rohr zur Durchströmung mit einem Wärmeaustauschfluid und zumindest einem thermisch leitfähigen Plattenelement zur Aufnahme von Umgebungswärme und thermischer Weiterleitung der Umgebungswärme an das Rohr oder/und Aufnahme von Heizwärme aus dem Rohr und Abgabe der Heizwärme an die Umgebung, kann folgende Schritte umfassen:
- Erwärmen des Plattenelements auf eine erste Löttemperatur T1 und Aufbringen von Lötzinn mittels Ultraschall auf einer Plattenelementkontaktfläche;
- Erwärmen des Rohrs auf eine zweite Löttemperatur T2 und Aufbringen von Lötzinn mittels Ultraschall auf einer Rohrkontaktfläche;
- Ausrichten der Rohrkontaktfläche an bzw. auf der Plattenelementkontaktfläche und Erwärmen des Plattenelements und des Rohrs auf eine dritte Löttemperatur T3 der Plattenelementkontaktfläche bzw. eine vierte Löttemperatur T4 des Rohrs, wobei Plattenelement und Rohr gegen einander, vorzugsweise unter Ausübung eines Anpressdrucks, gehalten und anschliessend fortwährend gehalten durch Abkühlen miteinander verbunden werden. Lötzinn steht hier und im Folgenden synonym für unterschiedliche, bevorzugt zinnhaltige Lotlegierung.

Bevorzugt werden dabei die Plattenelementkontaktflächen in einem vorgelagerten Verfahren durch mechanische Bearbeitung des Plattenelements an die Kontur der Rohrkontaktfläche angepasst um die Kontaktfläche zu vergrössern. Besonders geeignet insbesondere für Kleinserien sind dabei mechanische Bearbeitungsschritte, die Fräsen, Schleifen, Sägen oder Prägen umfassen.

So kann, beispielsweise für Wärmetauscher bzw. Wärmeaustauschelemente übliche Rohraussendurchmesser von 12 mm, in bevorzugter Weise durch Fräsen einer kanalförmigen, zumindest im Randbereich kreissegmentförmigen Passung mit einer Tiefe von 0.3 bis 1.5 mm, dabei bevorzugt von 0.6 bis ca. 1 mm auf einer einfach geformten, dünnen Platte hergestellt werden, um damit eine grössere Platenkontaktfläche zur Befestigung eines zylindrischen oder eines abgeflachten Rohrs herzustellen. Die Plattendicke beträgt dabei 0.5 bis 3 mm, dabei bevorzugt ca. 1 bis 2 mm. Die Vertiefung des Kanals hat dabei eine Sehnenlänge von ca. 5 mm um Rohre mit einem Durchmesser von ca. 5 bis 20 mm zu befestigen. Die Segmenttiefe des Kanals kann also vorteilhaft in einem Bereich zwischen 2 bis 12%, dabei bevorzugt in einem Bereich zwischen 5 und 8% des Rohraussendurchmessers eingestellt werden.

Alternativ kann auch eine entsprechende Platte durch eine entsprechend tiefere Rundfräsung in zwei Hälften geteilt und diese anschliessend mit zwei bezüglich der Symmetrieebene 2 gegenüberliegenden Seiten des Rohrs verbunden sein. Dadurch können auch beidseitig ebene Platten in zwei unterschiedlichen Ebenen A, A', wie oben beschrieben, am Rohr befestigt sein. Alternativ können die Platten stattdessen schräg geschnitten sein. Jedenfalls sollte die mittlere Rauheit der Fräs- oder Schnittfläche auf einen wie oben angegebenen Ra-Bereich eingestellt werden um eine bezüglich der Plattendicke mittige Verbindung mit grossflächiger Lotverbindung zu ermöglichen.

Werden vor dem Verbinden im Randbereich der Passung Abstandsstufen oder Abstandsnoppen angebracht, ist die Einstellung der Rauigkeit im Lotspalt weniger kritisch.

Zur Herstellung eines Wärmetauschelements mit einem Winkel α, α' können solche Plattenelemente seitlich entsprechend an das Rohr angesetzt werden, wohingegen einstückige Plattenelemente mit aufgesetztem Rohr bei Bedarf symmetrisch zur Passung vorgebogen werden.

Des Weiteren kann dabei das Rohr an zumindest einer im Querschnitt zumindest teilweise ebenen Rohrkontaktfläche mit dem oder den Plattenelementen verbunden sein.

Die oben genannten mechanischen Verfahren ermöglichen durch die Verwendung eines geometrisch einfachen und dünnen Plattenmaterials eine besonders günstige und flexible Fertigung von leichten auch grossflächig ausgeführten Wärmetauschelementen, die prinzipiell auch mit anderen Verfahren, bspw. durch Kleben oder Schweissen verbunden werden können.

Ein weiterer Gegenstand der vorliegenden Erfindung ist ein Verfahren zur Herstellung eines Wärmeaustauschelements, insbesondere eines wie oben beschriebenen verschweissten Wärmeaustauschelements welches folgende Schritte umfasst:
- mechanische Bearbeitung des Plattenelements um dieses mittels einer in die Oberfläche eingebrachte Passung an die Kontur der Rohrkontaktfläche anzupassen und die Kontaktflächen zu vergrössern, wobei die Platten1dicke D des Plattenelements im Bereich der Passung auf eine Materialdicke d verringert wird;
- Ausrichten der Rohrkontaktfläche an der Plattenelementkontaktfläche im Bereich der Passung;
- Fixieren des Plattenelements und des Rohrs gegen einander, wobei vorzugsweise ein Anpressdruck ausgeübt wird;
- Anbringen zumindest einer parallel zur Rohrachse angeordnete Abfolge von Punktschweissungen zur Verbindung des Rohrs mit dem Plattenelement.

Zusätzlich kann in einem weiteren vorgelagerten mechanischen Bearbeitungsschritt die Materialdicke d im Bereich der Passung durch Anbringen einer Ausdünnung auf der dem Rohr abgewandten Seite des Plattenelements, weiter verringert werden.

Ganz allgemein wird die Schweissverbindung vorteilhaft in einem Bereich der Passung angebracht in dem die Materialdicke d zwischen 0.1 bis 0.5 mm beträgt, insbesondere durch ein- oder beidseitige vorhergehende mechanische Bearbeitung eingestellt wurde, was auch für zweiteilige seitlich angesetzte Plattenelemente gilt.

Dabei kann die Schweissverbindung von der dem Rohr abgewandten, "unteren" Seite des Plattenelements aus angebracht werden, beispielsweise durch Laser- oder US-schweissen. Im letzteren Fall kann zusätzlich zur unteren Sonotrode eine von oben auf das Rohr wirkende Sonotrode verwendet werden.

Ein weiterer Gegenstand der vorliegenden Erfindung ist ein Verfahren zur Herstellung eines Wärmetauschers, bevorzugt eines erfindungsgemässen Wärmetauschers mit einem erfindungsgemäss hergestellten Wärmeaustauschelement wobei ein bevorzugt mit Kleber vorbeschichtetes Wärmeaustauschelement auf die innere Wärmeaustauschfläche aufgeklebt oder/und aufgeklemmt wird. Dabei kann das Plattenelement des Wärmeaustauschelements in einem vorhergehenden Verfahrensschritt zunächst mit einem Kleber vorbeschichtet, mit einer Schutzfolie versehen und anschliessend mit einem Rohr verlötet werden, bevor es mit der Vorderwand des Wärmetauschers verklebt wird.

Des Weiteren kann in einem dem Kleben bzw. Klemmen direkt vorgeschalteten Schritt ein akustischer Dämpfer auf eine Freifläche der inneren Wärmeaustauschfläche A_{wi} aufgelegt werden, wobei der Dämpfer zumindest abschnittsweise mit Randbereichen einer Wärmeaustauschkontaktfläche, zur Wärmeübertragung zwischen Anpressfläche Aₚᵣ und innerer Wärmeaustauschfläche A_{wi}, überlappt und in einem zweiten Schritt das Wärmeaustauschelement mit den Anpressfläche Aₚᵣ auf die Wärmeaustauschkontaktfläche aufgeklebt oder geklemmt wird, so dass Dämpfer und Wärmeaustauschelement mit dem Wärmetauscher in nur einem Verfahrensschritt (wirk)verbunden werden.

Bezüglich des Lötverfahrens werden für das Aufbringen des Lötzinns dabei vorteilhafterweise Ultraschallköpfe verwendet die an die Form der jeweiligen Kontaktfläche angepasst sind. Damit kann die Löttemperatur tiefer gehalten, eine besonders gleichmässige Verteilung des Lötzinns bewirkt und/ oder die Automatisierung des Verfahrens erleichtert werden.

Die Löttemperaturen T1, T2, T3, T4 werden dabei in einem Bereich zwischen 130 und 250°C, dabei bevorzugt zwischen ca. 178° und ca. 221°C gewählt, wobei zumindest die Temperaturen T1 und T3, bevorzugt höchstens zwischen 170 und 200°, dabei bevorzugt auf ca. 180°C eingestellt werden. Dadurch ist es möglich beispielsweise mit Kleber und vorteilhafterweise mit einer Schutzfolie vorbeschichtete Plattenelemente zu verlöten, die sich besonders einfach, bspw. vor Ort auf die innere Wärmeaustauschfläche eines Wärmetauschers aufkleben lassen. T2 und T4 können dabei zwar prinzipiell höher eingestellt werden, jedoch hat es sich als vorteilhaft erwiesen T4 möglichst analog zu T3, also auf gleiche Temperatur einzustellen um eine optimale Haftung und Wärmeübergang der verbundenen Teile zu erreichen.

### Figurenbeschreibung:

Im Folgenden wird die Erfindung anhand von Figuren und Beispielen näher erläutert. Hier sei darauf hingewiesen, dass die Darstellung der Figuren rein schematisch ist und zwecks besserer Darstellung der erfindungswesentlichen Details weder massstabs- noch proportionsgerecht erfolgt. Beispiele für bevorzugte Bemassungen bzw. Dimensionierungen finden sich in der allgemeinen Beschreibung oben sowie in der Figurenbeschreibung, bzw. Ansprüche wie folgt. Gleiche Bezugszeichen in unterschiedlichen Zeichnungen bezeichnen denselben Gegenstand, bzw. dieselbe Funktion des Gegenstandes.

Dabei zeigen die Figuren Folgendes:
- Figur 1:: Ein Wärmeaustauschelement des Standes der Technik
- Figur 2:: Ein weiteres Wärmeaustauschelement des Standes der Technik
- Figur 3:: Ein Wärmeaustauschelement
- Figur 4:: Ein erfindungsgemässes Wärmeaustauschelement
- Figur 5 und Figur 6:: Mehrteiliger Wärmeaustauschelementverbund
- Figur 7 und Figur 8:: Weitere Ausführungsformen des Wärmeaustauschelements
- Figur 9:: Wärmetauscher
- Figur 10:: Verfahren zur Herstellung eines Wärmeaustauschelements
- Figur 11:: Wärmetauscher
- Figur 12:: Verbindung mit Abstandsstufen
- Figur 13:: Verbindung mit Abstandsnoppen
- Figur 14:: Klebe-/Lötverbindung
- Figur 15:: Schweissverbindungen

Das in Figur 1 dargestellte Wärmeaustauschelement 1' des Standes der Technik besteht aus einem Rohr 2`, dass in einem Hohlprofil eines stranggepressten Plattenelements 4' gehalten ist. Dabei sind Rohr 2' und Plattenelement 4' durch Schweissverbindungen 16 miteinander verbunden. Durch die punktuelle oder linienförmige Verschweissung kommt es nur an den Schweisspunkten bzw. Schweisslinien zu einem direkten wärmeleitenden Materialkontakt zwischen Rohr und Plattenelement, was für den Wärmetransport nachteilig ist.

Des Weiteren sind stranggepresste Profile für Kleinserien aufwendig, wenn diese lediglich für eine Rohrdimension verwendet werden können.

Ein weiteres Wärmeaustauschelement 1" des Standes der Technik, wie beispielsweise aus DE 10 2013 209 961 B4 bekannt, ist in Figur 2 dargestellt. Dabei ist ein einseitig abgeflachtes Rohr 2" mittels einer Klebverbindung 17 über Rohrkontaktflächen 3" und Plattenkontaktflächen 5" mit einem als einfaches Profil ausgeführten Platten-, bzw. Kontaktelement 4" verbunden. Nachteilig ist hier, dass sich zwischen den Kontaktflächen 3" und 5" eine Klebeschicht befindet, die einen gut wärmeleitenden metallischen Kontakt zwischen Rohr 2" und Platten-, bzw. Kontaktelement 4" verhindert. Daher wurde hier ein Wärmeleitblech 27 vorgesehen um den Wärmeübergang zu verbessern.

Figur 3 zeigt ein Wärmeaustauschelement 1. Die Rohrachse Z, ist dabei mittig parallel zur Längsachse des Wärmeaustauschelements 1 ausgerichtet und das Rohr durch Lötzinn 18 oder eine beliebig andere gut leitende Lotverbindung mit dem Plattenelement 4 verbunden. Durch die metallische grossflächige Lot-Verbindung auf der hier, durch eine wie unten näher beschriebenen mechanische Bearbeitung an die Rohrkontaktfläche 3 angepasste Plattenelementkontaktfläche 5, kann ein wesentlich verbesserter Wärmeaustausch sichergestellt werden. Im vorliegenden Beispiel ist im Bereich der Passung 33 die Materialdicke d gegenüber der Plattendicke D des Plattenelements 4 annähernd kreissegmentförmig verringert. Dabei kann, besonders bei grösseren Winkeln α, α` (zur Funktion siehe auch Figur 4 und Beschreibung dazu) die Passung in den von der Symmetrieeben seitlich beabstandeten Bereichen etwas grösser als kreissegmentförmig, bspw. parabelförmig sein, um bei Anpressen des Wärmetauschers die Pressung bspw. durch das Lot und/oder den Kleber zwischen Rohr und Wärmeaustauschelement 4 aufzunehmen, wodurch gleichzeitig der Wärmeübergang verbessert wird. Besonders einfach kann dies durch Einbringen der Passung 33 in ein ebenes Plattenmaterial, anschliessendes Konfektionieren auf die gewünschte Plattengrösse und, falls gewünscht, Biegen der Plattenelemente an der Mittellinie der Passung, im vorliegenden Beispiel auch in der Symmetrieebene S des Plattenelements 4. Andere Geometrien, bspw. trogförmig mit flachem Boden zur Anpassung an einseitig abgeflachte Rohre etc. können so ohne weiteres verwirklicht werden.

Ein erfindungsgemässes Wärmeaustauschelement 1 zeigt Figur 4, in dem statt einem Plattenelement zwei Plattenelemente 4 verwendet werden, die seitlich an das Rohr 2 angesetzt sind. Des Weiteren ist in Figur 3 und 4 zu erkennen, dass die zwei Plattenelemente 4 in zwei gegenüber der Symmetrieebene S angewinkelten Ebenen A, A' liegen. Die Ebenen bilden dabei gegenüber der in der Figur horizontal verlaufende Ebene H die parallel zur Rohrachse Z und rechtwinklig zur Symmetrie-Ebene S verläuft jeweils einen Winkel α, α' und schneiden die Symmetrieebene S gemeinsam mit der Ebene H. Der Winkelbereich für α, α` liegt dabei bevorzugt zwischen 1 und 15°, insbesondere bevorzugt zwischen 2 und 10°. Damit wird sichergestellt, dass die Ebenen A, A' des Wärmeaustauschelements elastisch federnd an eine zur Ebene H parallele Wärmeaustauschfläche anpressbar sind. Durch das flächige Anpressen der durch die Winkelanstellung einfedernden Plattenelemente kann der Wärmeübergang zu einer inneren Wärmeaustauschfläche 21 eines Wärmetauschers 8 deutlich verbessert werden. Das Plattenelement 4 ist auch hier im Wesentlichen beidseitig planar und seitenparallel und bildet zum Rohr hin eine Passung 33, im vorliegenden Fall kreissegment- oder parabelförmig. In einer einfachen Variante kann auch ein schräger Anschnitt des Platenelements 4 als Passung 33 genügen.

Figur 5 und Figur 6 zeigen eine Anordnung mehrerer Plattenelemente 4, die mittels eines mäandrierenden Rohrs 2 miteinander verbunden sind. Dabei verläuft das Rohr 2 in Figur 5 quer zur Längsrichtung L der Plattenelemente 4, während in Figur 6 das Rohr parallel zur Längsrichtung L der Plattenelemente verläuft. In beiden Fällen liegen die gekrümmten Rohrabschnitte vorteilhaft ausserhalb der Kontaktflächen.

Figur 7a und 7b zeigen zwei weitere bevorzugte Ausführungsformen der vorliegenden Erfindung, wobei eine Abmessung x des Plattenelements parallel zur Rohrachse im Bereich oder an der Plattenelement-Kontaktfläche grösser ist als eine Abmessung y in einem vom Rohr 2 weiter beabstandeten Bereich. Dabei kann die Änderung der Abmessungen in den Dimensionen des Plattenelements 4 wie in Figur 7a gezeigt kontinuierlich erfolgen bspw. wie hier als seitlich abragende Dreiecke. Andererseits können sich die Abmessungen wie in Figur 7b beispielhaft dargestellt auch sprungartig ändern, wenn breite und schmale Bereiche des Plattenelements sich entlang der Rohrachse 2 abwechseln. Wie für den Fachmann ohne weiteres erkennbar können hier auch Kombinationen von, bezüglich der Breitenabmessungen b sich teils kontinuierlich teils sprungartig ändernde Formen des oder der Plattenelemente verwendet werden. Auch können je nach Bedarf und Menge der zu fertigenden Wärmetauscher entweder speziell auf eine Grösse konfektionierte Plattenelemente oder flexibel für kleinere Losgrössen oder unterschiedliche Wärmetauscher verwendbare, bspw. neben- oder hintereinander anordenbare geometrische geformte Plattenelemente 4, wie bspw. in Fig. 7B dargestellt eingesetzt werden.

Figur 8a zeigt schematisch zwei weitere Möglichkeiten zur Ausführung eines erfindungsgemässen Wärmeaustauschelements. Dabei sind in einem in der Zeichnung oberen Bereich des oder der Plattenelemente 4 Längslöcher 6 zu erkennen, deren Ausrichtung senkrecht zur Rohrachse 2 ist um den Wärmefluss möglichst wenig zu beeinflussen. Durch Anbringen entsprechender Längslöcher ist es einerseits möglich ohne oder mit einer nur geringfügigen Erhöhung des Gesamtgewichts des Wärmeaustauschelements wesentlich grössere Flächen, beispielsweise in den Dimensionen der gesamten inneren Wärmeaustauschfläche A_{wi} 21 eines Wärmetauschers 8, für einen Wärmeaustausch zur Verfügung zu stellen. Des Weiteren kann so die Freifläche 28 des Wärmetauschers, bspw. zum vorsehen akustisch dämpfender Elemente vergrössert werden. Unter Freifläche 28 wird hier die innere Wärmeaustauschfläche A_{wi} eines Wärmetauschers 8 verstanden, die nicht in direktem Kontakt mit der Anpressfläche Apr des oder der Plattenelemente steht. Schliesslich wird es durch solche Massnahmen möglich den Wärmeleitwert der gesamten Kühl-/Heizfläche, hier Vorderwand 10 des Wärmetauschers 8 genannt, zu erhöhen, da jeweils zwar viele aber nur kleine bzw. schmale Freiflächen mit jeweils kurzen Wärmeleitwegen zum nächsten mit einer Anpressfläche 25 verbundenen Bereich.

Ist bei herkömmlichen Wärmeaustauschelementen eine Breite b von 80 bis 135 mm möglich, so kann diese Breite, unter Beibehaltung eines vergleichbaren Übertragungswerts, mit einer entsprechenden Lochung vorteilhaft zwischen 400 bis 1000 mm gewählt werden.

Einen anderen Zweck erfüllen die im unteren Bereich des oder der Plattenelemente 4 dargestellten Rundlöcher, die an ihrer, wie in Figur 8b dargestellten, der Wärmeaustauschfläche gegenüberliegenden Seite eine Bördelung aufweisen.

Entsprechende Bördelungen können auch an den Längslöchern vorgesehen sein. Auch eine Kombination von akustisch wirksamen Löchern und entsprechenden Längslöchern ist möglich.

Figur 9 zeigt einen erfindungsgemässen Wärmetauscher 8 mit einem eingesetzten Wärmeaustauschelement 2, dass hier ein Rohr 2 mit einem daran befestigten Plattenelementen 4 umfasst. Analog zu dem bezüglich der Figuren 3 und 4 Beschriebenen liegt die Anpressebene 25 der Plattenelemente ohne Druck nicht eben auf der Wärmetauschebene A_{wi} 26 des Wärmetauschers 8. Erst durch Anpressen mit dem oder den in Figur 9A symbolisch durch einen Pfeil dargestellten Anpressmitteln 11, die in Figur 9B beispielhaft als eine im Gehäuse des Wärmetauschers 8 eingreifende Klemmvorrichtung 12 dargestellt ist, werden die Anpressebenen 25 mit der Wärmetauschebene 21 des Wärmetauschers 8 in wärmeleitenden Kontakt gebracht. Dies kann entweder direkt oder in Kombination mit einer unterstützenden vorzugsweise auf der Anpressfläche der Plattenelemente 4 vorbeschichteten dünnen Klebeschicht erfolgen. Zusätzlich können eventuelle Hohlräume 24 zwischen Wärmetauschebene 21 und Wärmeaustauschelement 1, beispielsweise unter der Löt- oder Klebelinie von seitlich am Rohr befestigter Plattenelementen, mit Wärmeleitpaste gefüllt sein, die alternativ auch auf Anpressebene 25 und/oder Wärmetauschebene aufgetragen sein kann. Der Wärmetauscher 8 kann dabei auch andere erfindungsgemässe Wärmeaustauschelemente oder eine Kombination davon enthalten, wie sie beispielsweise in den Figuren und Beschreibungen ausgeführt.

Figur 10 zeigt die Schritte eines Verfahrens zur Herstellung eines Wärmeaustauschelements 1. Dabei wird, wie in Figur 10a beispielhaft dargestellt, wie eine Plattenelement-Kontaktfläche 5 mit Lötzinn beschichtet wird, wobei dem Plattenelement 4 Wärme Q zugeführt und nach Erreichen einer Löttemperatur T1 das Lötzinn mithilfe eines der Kontur der Plattenelementkontaktfläche 5 angepassten Ultraschallkopfes 15 gleichmässig und dünn verteilt wird. Die Wärme kann dabei durch Wärmestrahlung oder durch direkten Kontakt mit den Heizelementen 20 und/oder über eine bei Bedarf beheizbare Arbeitsplatte 19 zugeführt werden. Durch die US-Behandlung während dieses Lötschritts wird die Oberflächenspannung des geschmolzenen Lötzinns herabgesetzt, was einen besonders gleichmässigen und dünnen Auftrag ermöglicht.

Gleichzeitig oder gestaffelt dazu kann die Rohrkontaktfläche 3 gleichfalls nach Erwärmung des Rohrs unter Zuhilfenahme eines auf den Aussenumfang des Rohrs 2, bzw. der Rohrkontaktfläche 3 angepassten Ultraschallkopfs 15' mit Lötzinn beschichtet werden. Anschliessend wird, wie in Figur 10c dargestellt, die Rohrkontaktfläche 3 auf der Plattenelementkontaktfläche 5 ausgerichtet und Plattenelement 4 sowie Rohr 2, im vorliegenden Fall mittels Heizelementen 20 auf eine dritte bzw. vierte Löttemperatur T3, T4 gebracht. Dabei werden Rohr 2 und Plattenelement 4 vorzugsweise unter Ausübung eines Anpressdrucks gehalten und abgekühlt, womit das Wärmeaustauschelement fertiggestellt ist. Als vorteilhaft hat es sich hierbei erwiesen, die Temperatur des Rohrs und des Plattenelements möglichst gleich einzustellen.

Figuren 12 und 13 zeigen verschieden Ausführungen eines Wärmetauschelements mit Lotspalt 30. Dabei wird in Figur 12 der Lotspalt durch seitlich in der Passung vorgesehen Abstandsstufen 31 zwischen Rohr 2 und Plattenelement 4 gebildet. Die Abstandsstufen 31 können dabei in einfacher Weise, bspw. durch Anheben des die Passung erzeugenden Rundfräsers in den Randbereichen der Passung hergestellt werden. Alternativ kann, wie in Figur 13 dargestellt, der Spalt durch Abstandsnocken 32 gebildeten werden. Letztere können aufgesetzt, geklebt, gemeinsam verlötet oder vorteilhaft aus dem Material des Plattenelements selbst bspw. durch Anbringen von definierten Schweisshöckern gebildet werden. Letztere können mittels Punktschweisselektroden erzeugt werden, die von einer der Passung gegenüber liegenden Seite in Richtung der Passung gedrückt werden.

Figur 14 zeigt ein Wärmeaustauschelement bei dem das Rohr 2 mit dem Plattenelement 4 durch eine Klebverbindung 17 und eine Lötverbindung 18 verbunden ist. Die Klebverbindung 17 befindet sich dabei auf beiden dem Rohr 2 gegenüber liegenden Randbereichen des Plattenelements 4, oder im Endbereich der Passung, während die Lötverbindung 18 sich dazwischen befindet. Es versteht sich für den Fachmann von selbst, dass auch andere Anordnungen möglich sind, bspw. eine eventuell zusätzliche Klebestelle in der Mitte. Das Vorsehen der zwei Klebverbindungen im Randbereich der Passung hat aber den Vorteil, dass dadurch ein Ausrinnen des Lötzinns, beispielsweise beim Zusammenfügen der Teile des Wärmeaustauschers, verhindert werden kann.

Figur 15 A bis D zeigt verschiedene Gestaltungsmöglichkeiten zur Ausführung von Schweissverbindungen eines erfindungsgemässen Wärmeaustauschelements 1 im Querschnitt. In Figuren 15 A und B ist eine Konfiguration mit Rohr 2 und einteiligem Plattenelement 4 dargestellt, wobei A eine Verbindung mit einer einreihigen Abfolge, Figur B eine Verbindung mit einer zweireihigen Abfolge von Punktschweissungen zeigt.

In Figur 15 C ist ein Plattenelement 4 gezeigt, bei dem in einem weiteren vorgelagerten mechanischen Bearbeitungsschritt die Materialdicke d im Bereich der Passung 33 durch Anbringen einer Ausdünnung 34, hier in Form einer Sicke, auf der dem Rohr 2 abgewandten Seite des Plattenelements 4, zusätzlich herabgesetzt wurde. Damit können auch etwas dickere Plattendicken D verwendet oder die Passung 33 weniger tief ausgeführt und trotzdem eine für die Herstellung einer sicheren Schweissverbindung SV besonders geeignete Materialdicke d zwischen 0.1 bis 0.5 mm im Bereich der Passung 33 eingestellt werden. Dies da bei erfindungsgemässen Wärmeaustauschelementen 1 die Schweissverbindung in der Passung 33 von der dem Rohr 2 abgewandten Seite des Plattenelements 4 ausgehend angebracht wird. Dabei können bspw. Laser- oder Ultraschall(US)-Schweissgeräte verwendet werden.

In Figur 11 werden verschiedene Varianten eines Wärmetauschers 8 in Aufsicht von der Rückseite her dargestellt. Dabei zeigt Figur 11A einen bekannten konventionellen Wärmetauscher, mit einem Wärmeaustauschelement das aus einem Plattenelement 4 mit einem an dessen Rückseite befestigten Rohr 2 besteht. Das Wärmeaustauschelement liegt mit der Anpressfläche auf der innere Wärmeaustauschfläche A_{wi} des Wärmetauschers auf wodurch zwischen den Rändern der Anpressfläche und dem äusseren Umfang der Wärmeaustauschfläche eine Freifläche 28 gebildet wird. Diese beträgt bei einer hier angenommenen Wärmeaustauschfläche A_{wi} von 200 cm² (Länge l_{wi} von 20, Breite b_{wi} von 10 cm) und einer Anpressfläche Aₚᵣ von 144 cm² (Länge l_{wi} von 18, Breite b_{wi} von 8 cm) bei 66 cm², was einem Flächenverhältnis von Aₚᵣ / A_{wi} = 0.72 entspricht. Da bei solchen Wärmetauschern meist neben der Wärmetauschleistung auch bestimmte akustische Eigenschaften, insbesondere schalldämpfende Eigenschaften verlangt werden, bleibt für das Anbringen von solchen schalldämpfenden Elementen, wie bspw. Dämpfungsplatten und/oder Vliesen lediglich der schmale Bereich zwischen Anpressfläche Aₚᵣ und äusseren Umfang der Wärmeaustauschfläche A_{wi}. Dieser kann auch nicht beliebig verbreitert werden, da sonst der gewünschte Wärmeaustausch zwischen Wärmetauscher und Plattenelement schlechter wird. Um diesen über den gesamten Wärmeaustauscher möglichst effizient zu halten, muss nämlich der Abstand eines beliebigen, nicht in direktem Kontakt mit der Anpressfläche stehenden Flächenelements der Wärmeaustauschfläche zu einer, durch den Rand der Anpressfläche definierten Grenzlinie GL möglichst gering bzw. das Verhältnis von Wärmeaustauschfläche zu Grenzlinie A_{wi} / GL (hier 3.8 cm) möglichst klein sein.

Dementsprechend sind in den Figuren 11B und 11C Konfigurationen für erfindungsgemässe Wärmetauscher dargestellt, wie sie mit erfindungsgemässen Platenelementen in einfacher Weise verwirklicht werden können. Dabei werden in Figur 11B 6 Plattenelemente mit einer Dimension von 2 x 8 cm, in Figur 11C 10 Plattenelemente mit einer Dimension von 1 x 8 cm in einem rechteckigen Wärmetauscher wie oben beschrieben eingesetzt. Damit ist ein Flächenverhältnis Aₚᵣ / A_{wi} von 0.48 bzw. 0.4 und ein Verhältnis A_{wi} / GL von 1.67 bzw. 1.1 cm erzielbar. Damit ist ein im Vergleich zum Stand der Technik deutlich besserer Wärmeaustausch möglich.

Eine andere Möglichkeit um die entsprechenden Verhältniszahlen (Aₚᵣ / A_{wi} bzw. A_{wi} / GL) zu verbessern, ist in Figur 11D dargestellt, bei der im Randbereich wellenförmige gestaltete Plattenelemente, mit zumindest abschnittsweise zueinander parallelen Grenzlinien eingesetzt werden. Ein analoger Aufbau ist grundsätzlich auch mit anderen, beispielsweise aus Figur 7A und/oder 7B bekannten Geometrien der Plattenelemente möglich.

Wenn auch einzelne Merkmale nur im Zusammenhang mit einzelnen Beispielen genannt sind, können entsprechende Merkmale auch mit anderen Beispielen oder ganz allgemein mit Ausführungsformen, die sich aus der allgemeinen Offenbarung der Erfindung ergeben kombiniert werden, sofern eine solche Kombination mit den Merkmalen der Ansprüche übereinstimmt.

### BEZUGSZEICHEN

- 1: Wärmeaustauschelement
- 2: Rohr
- 3: Rohrkontaktfläche
- 4: Plattenelement
- 5: Plattenelementkontaktfläche
- 6: Längsloch
- 7: Rundloch
- 8: Wärmetauscher
- 9: Seitenwand
- 10: Vorderwand
- 11: Anpressmittel
- 12: Klemmvorrichtung
- 13: Dämpfer
- 14: Isolationsmaterial
- 15: US-Kopf (Ultraschallkopf)
- 16: Schweissverbindung
- 17: Klebverbindung
- 18: Lotverbindung
- 19: Arbeitsplatte
- 20: Heizelement
- 21: Innere Wärmeaustauschfläche des Wärmetauschers
- 22: Äussere Wärmeaustauschfläche des Wärmetauschers
- 23: Vlies und/oder Platte
- 24: Zwischenraum
- 25: Anpressfläche
- 26: Beschichtung
- 27: Wärmeleitblech
- 28: Freifläche
- 29: Wärmeaustauschkontaktfläche
- 30: Lotspalt
- 31: Abstandsstufe
- 32: Abstandsnoppe
- 33: Passung
- 34: Ausdünnung, Sicke

- A, A': 1. und 2. Ebene
- B: Breite des Plattenelements
- D: Plattendicke (Dicke des Plattenelements (4))
- d: Materialdicke des Plattenelements im Bereich der Passung
- H: 3. Ebene (Horizontalebene)
- L: Längsrichtung, Länge des Plattenelements
- SV: Schweissverbindung
- S: Spaltbreite
- x: Abmessung des Plattenelements parallel zur Rohrachse im Bereich der Plattenelementkontaktfläche
- y: Abmessung des Plattenelements parallel zur Rohrachse in einem vom Rohr weiter beabstandeten Bereich
- 2: Rohrachse

## Patentansprüche

1. Wärmeaustauschelement umfassend ein thermisch leitfähiges Rohr (2) zur Durchströmung mit einem Wärmeaustauschfluid und zumindest ein thermisch leitfähiges im Wesentlichen beidseitig planar und seitenparallel ausgebildetes Plattenelement (4) zur Aufnahme von Umgebungswärme und thermischer Weiterleitung der Umgebungswärme an das Rohr (2) oder/und Aufnahme von Heizwärme aus dem Rohr (2) und Abgabe der Heizwärme an die Umgebung wobei das Rohr (2) auf zumindest einem Plattenelement (4) oder zwischen zumindest zwei Plattenelementen (4) einer Plattenelementanordnung angeordnet ist und ein Kontaktmittel zur thermischen Kontaktierung vorgesehen ist, wobei das Kontaktmittel ein Verbindungsmittel umfasst, wobei das Plattenelement (4) im Bereich einer Plattenelementkontaktfläche (5) zum thermisch leitenden Kontaktieren mit einer Rohrkontaktfläche (3) an die Rohrkontaktfläche mittels einer Passung (33), mit einer gegenüber der Plattendicke D des Plattenelements (4) verringerten Materialdicke d, angepasst ist um die Kontaktflächen (3, 5) zu vergrössern und das Verbindungsmittel eine Schweissverbindung (SV) ist **dadurch gekennzeichnet, dass** das Plattenelement (4) eine Plattendicke D von 0.5 bis 10 mm aufweist, die Passung im Randbereich oder im gesamten Querschnitt kreissegmentförmig ist, mit einer Tiefe von 0.3 bis 1.5 mm oder 2 bis 12% des Aussendurchmessers des Rohrs.

2. Wärmeaustauschelement nach Anspruch 1, **dadurch gekennzeichnet, dass** das zumindest eine Rohr (2) quer, dabei bevorzugt im Wesentlichen in einem rechten Winkel zu einer Längsrichtung L des zumindest einen Plattenelements (4) mit diesem wirkverbunden ist.

3. Wärmeaustauschelement nach einem der vorhergehenden Ansprüche, **dadurch gekennzeichnet, dass** das Rohr (2) mäandrierend mit zumindest einem Plattenelement (4) wirkverbunden ist.

4. Wärmeaustauschelement nach einem der vorhergehenden Ansprüche, **dadurch gekennzeichnet, dass** das Rohr (2) und Plattenelement im Bereich der Passung gerade ausgeführt ist.

5. Wärmeaustauschelement nach einem der vorhergehenden Ansprüche, **dadurch gekennzeichnet, dass** sich das Plattenelement (4) bzw. die Plattenelementanordnung sich zu beiden Seiten einer Symmetrieebene S des Wärmeaustauschelements (1) in jeweils einer Ebenen A, A' erstreckt, wobei sich die Ebenen A, A' in der Symmetrieebene S, entlang einer Schnittlinie zwischen Symmetrieebene S und einer parallel zu einer Rohrachse Z und senkrecht zur Symmetrieebene S verlaufenden vierten Ebene H, schneiden und zur Ebene H jeweils einen spitzen Winkel α, α' bilden, so dass das Wärmeaustauschelement (1) mit den Ebenen A, A' federnd an eine zur vierten Ebene H parallelen Wärmeaustauschfläche W anpressbar ist.

6. Wärmeaustauschelement nach Anspruch 5, **dadurch gekennzeichnet, dass** die Winkel α, α' dem Betrag nach gleich sind.

7. Wärmeaustauschelement nach Anspruch 5 oder 6, **dadurch gekennzeichnet, dass** die Winkel α, α' in einem Bereich zwischen 1 bis 15°, dabei bevorzugt zwischen 2 bis 10° liegen.

8. Wärmeaustauschelement nach einem der vorhergehenden Ansprüche, **dadurch gekennzeichnet, dass** das Plattenelement (4) eine Plattendicke D von 1 bis 2 mm aufweist.

9. Wärmeaustauschelement nach einem der vorhergehenden Ansprüche, **dadurch gekennzeichnet, dass** die Tiefe der Passung im Randbereich oder im gesamten Querschnitt 0.6 bis 1 mm oder 5 bis 8% des Aussendurchmesser des Rohrs beträgt.

10. Wärmeaustauschelement nach einem der vorhergehenden Ansprüche, **dadurch gekennzeichnet, dass** die Passung eine ebene Fläche umfasst oder ist, deren mittlere Rauheit auf einen Ra-Bereich von 0.05 bis 2.0 pm, bevorzugt von 0.1 bis 1 µm eingestellt ist.

11. Wärmeaustauschelement nach einem der vorhergehenden Ansprüche, **dadurch gekennzeichnet, dass** die Schweissverbindung (SV) zumindest eine parallel zur Rohrachse angeordnete Abfolge von Punktschweissungen umfasst.

12. Wärmeaustauschelement nach einem der vorhergehenden Ansprüche, **dadurch gekennzeichnet, dass** auf der dem Rohr (2) abgewandten Seite der Passung (33) eine Ausdünnung (34) des Plattenmaterials sich parallel zur Passung (33) erstreckt.

13. Wärmeaustauschelement nach einem der vorhergehenden Ansprüche, **dadurch gekennzeichnet, dass** die Materialdicke d des Plattenelements im Bereich der Passung, insbesondere im Bereich der Schweissverbindung zwischen 0.1 und 0.5 mm beträgt.

14. Wärmetauscher mit zumindest einem Wärmeaustauschelement (1) nach einem der vorhergehenden Ansprüche.

15. Verfahren zur Herstellung eines Wärmeaustauschelements (1) nach einem der Ansprüche 1 bis 13, wobei das Verfahren folgende Schritte umfasst:
- mechanische Bearbeitung des Plattenelements (4) um dieses mittels einer in die Oberfläche eingebrachten Passung (33) an die Kontur der Rohrkontaktfläche (3) anzupassen und die Kontaktflächen (3, 5) zu vergrössern, wobei die Plattendicke D des Plattenelements (4) im Bereich der Passung (33) auf eine Materialdicke d verringert wird und die mittlere Rauheit der Kontaktflächen auf einen Ra-Bereich von 0.05 bis 2.0 µm, eingestellt wird;
- Ausrichten der Rohrkontaktfläche (3) an der Plattenelementkontaktfläche (5) im Bereich der Passung (33);
- Fixieren des Plattenelements (4) und des Rohrs (2) gegeneinander, wobei vorzugsweise ein Anpressdruck ausgeübt wird;
- Anbringen zumindest einer parallel zur Rohrachse angeordnete Abfolge von Punktschweissungen zur Verbindung des Rohrs (2) mit dem Plattenelement (4).

16. Verfahren nach Anspruch 15, **dadurch gekennzeichnet, dass** in einem weiteren vorgelagerten mechanischen Bearbeitungsschritt die Materialdicke d des Plattenelements (4) im Bereich der Passung (33) durch Anbringen einer Ausdünnung (34) auf der dem Rohr (2) abgewandten Seite des Plattenelements (4), weiter herabgesetzt wird.

17. Verfahren nach Anspruch 15 oder 16, **dadurch gekennzeichnet, dass** die Schweissverbindung in einem Bereich der Passung (33) angebracht wird in dem die Materialdicke zwischen 0.1 bis 0.5 mm beträgt.

18. Verfahren nach einem der Ansprüche 15 bis 17, **dadurch gekennzeichnet, dass** die Schweissverbindung von der dem Rohr (2) abgewandten Seite des Plattenelements (4) aus angebracht wird.

## Claims

1. Heat exchange element, comprising a thermally conductive pipe (2) for the flow of a heat exchange fluid therethrough and at least one thermally conductive plate element (4), which is designed essentially planar on both sides and parallel on both sides, for the absorption of ambient heat and thermal transfer of the ambient heat to the pipe (2) or/and absorption of heating heat from the pipe (2) and release of the heating heat to the environment, wherein the pipe (2) is arranged on at least one plate element (4) or between at least two plate elements (4) of a plate element arrangement, and a contact means is provided for thermal contacting, wherein the contact means comprises a connecting means, wherein the plate element (4) is adapted in the region of a plate element contact surface (5) for thermally conductive contacting with a pipe contact surface (3) to the pipe contact surface by means of a fit (33), having a material thickness d reduced relative to the plate thickness D of the plate element (4), in order to enlarge the contact surfaces (3, 5), and the connecting means is a welded joint (SV), **characterized in that** the plate element (4) has a plate thickness D of 0.5 to 10 mm, the fit in the edge region or in the entire cross-section is circular-segment-shaped, having a depth of 0.3 to 1.5 mm or 2 to 12% of the outer diameter of the pipe.

2. Heat exchange element according to claim 1, **characterized in that** the at least one pipe (2) is operatively connected to the at least one plate element (4) transversely, preferably substantially at a right angle to a longitudinal direction L thereof.

3. Heat exchange element according to one of the preceding claims, **characterized in that** the pipe (2) is operatively connected in a meandering manner to at least one plate element (4).

4. Heat exchange element according to one of the preceding claims, **characterized in that** the pipe (2) and plate element is designed straight in the region of the fit.

5. Heat exchange element according to one of the preceding claims, **characterized in that** the plate element (4) or the plate element arrangement extends on both sides of a plane of symmetry S of the heat exchange element (1) in one respective plane A, A', wherein the planes A, A' intersect in the plane of symmetry S along a line of intersection between the plane of symmetry S and a fourth plane H extending parallel to a pipe axis Z and perpendicularly to the plane of symmetry S, and form an acute angle α, α' with respect to the plane H in each case, so that the heat exchange element (1) with the planes A, A' can be pressed resiliently against a heat exchange surface W which is parallel to the fourth plane H.

6. Heat exchange element according to claim 5, **characterized in that** the angles α, α' are equal in magnitude.

7. Heat exchange element according to claim 5 or 6, **characterized in that** the angles α, α' lie in a range between 1 to 15°, in this case preferably between 2 to 10°.

8. Heat exchange element according to one of the preceding claims, **characterized in that** the plate element (4) has a plate thickness D of 1 to 2 mm.

9. Heat exchange element according to one of the preceding claims, **characterized in that** the depth of the fit in the edge region or in the entire cross-section is 0.6 to 1 mm or 5 to 8% of the outer diameter of the pipe.

10. Heat exchange element according to one of the preceding claims, **characterized in that** the fit comprises or is a planar surface whose average roughness is set to an Ra range of 0.05 to 2.0 µm, preferably from 0.1 to 1 µm.

11. Heat exchange element according to one of the preceding claims, **characterized in that** the welded joint (SV) comprises at least one sequence of spot welds arranged parallel to the pipe axis.

12. Heat exchange element according to one of the preceding claims, **characterized in that**, on the side of the fit (33) facing away from the pipe (2), a thinning (34) of the plate material extends parallel to the fit (33).

13. Heat exchange element according to one of the preceding claims, **characterized in that** the material thickness d of the plate element in the region of the fit, in particular in the region of the welded joint, is between 0.1 and 0.5 mm.

14. Heat exchanger, comprising at least one heat exchange element (1) according to one of the preceding claims.

15. Method for producing a heat exchange element (1) according to one of claims 1 to 13, the method comprising the steps of:
- mechanical processing of the plate element (4) in order to adapt it to the contour of the pipe contact surface (3) by means of a fit (33) introduced into the surface and to enlarge the contact surfaces (3, 5), wherein the plate thickness D of the plate element (4) in the region of the fit (33) is reduced to a material thickness d and the average roughness of the contact surfaces is set to an Ra range of 0.05 to 2.0 µm;
- aligning the pipe contact surface (3) with the plate element contact surface (5) in the region of the fit (33);
- fixing the plate element (4) and the pipe (2) against each other, wherein a contact pressure is preferably applied;
- applying at least one sequence of spot welds arranged parallel to the pipe axis to connect the pipe (2) to the plate element (4).

16. Method according to claim 15, **characterized in that** in a further upstream mechanical processing step the material thickness d of the plate element (4) in the region of the fit (33) is further reduced by applying a thinning (34) on the side of the plate element (4) facing away from the pipe (2).

17. Method according to claim 15 or 16, **characterized in that** the welded joint is applied in a region of the fit (33) in which the material thickness is between 0.1 to 0.5 mm.

18. Method according to one of claims 15 to 17, **characterized in that** the welded joint is applied from the side of the plate element (4) facing away from the pipe (2).

## Revendications

1. Élément d'échange de chaleur comprenant un tube thermiquement conducteur (2) destiné à être parcouru par un fluide échangeur de chaleur, et au moins un élément de plaque (4) thermiquement conducteur réalisé sensiblement plan et parallèle de chaque côté destiné à recevoir la chaleur ambiante et à restituer thermiquement la chaleur ambiante au tube (2) et/ou à capter la chaleur thermique du tube (2) et à restituer la chaleur thermique dans l'environnement, le tube (2) étant disposé sur au moins un élément de plaque (4) ou entre au moins deux éléments de plaque (4) d'un agencement d'éléments de plaque et un moyen de contact étant prévu pour établir le contact thermique, le moyen de contact comprenant un moyen de connexion, l'élément de plaque (4) étant adapté, dans la zone d'une surface de contact d'élément de plaque (5) pour établir un contact thermiquement conducteur avec une surface de contact de tube (3) sur la surface de contact de tube au moyen d'un ajustement (33), notamment une épaisseur de matériau d réduite par rapport à l'épaisseur de plaque D de l'élément de plaque (4), pour agrandir les surfaces de contact (3, 5), et le moyen de connexion étant une liaison soudée (SV), **caractérisé en ce que** l'élément de plaque (4) présente une épaisseur de plaque D comprise entre 0,5 et 10 mm, **en ce que** l'ajustement dans la zone de bord ou sur l'ensemble de la section transversale est en forme de segment de cercle, avec une profondeur allant de 0,3 à 1,5 mm ou 2 à 12 % du diamètre extérieur du tube.

2. Élément d'échange de chaleur selon la revendication 1, **caractérisé en ce que** le au moins un tube (2) est en liaison active transversalement avec le au moins un élément de plaque (4), de préférence sensiblement à angle droit par rapport au sens longitudinal L de ce dernier.

3. Élément d'échange de chaleur selon l'une des revendications précédentes, **caractérisé en ce que** le tube (2) est en liaison active de façon méandreuse avec au moins un élément de plaque (4).

4. Élément d'échange de chaleur selon l'une des revendications précédentes, **caractérisé en ce que** le tube (2) et l'élément de plaque sont réalisés droits dans la zone de l'ajustement.

5. Élément d'échange de chaleur selon l'une des revendications précédentes, **caractérisé en ce que** l'élément de plaque (4) ou l'agencement d'élément de plaque s'étend de chaque côté d'un plan de symétrie S de l'élément d'échange de chaleur (1) dans chacun des plans A, A', les plans A, A' dans le plan de symétrie S se coupant le long d'une ligne de coupe entre le plan de symétrie S et un quatrième plan H s'étendant parallèlement à un axe de tube Z et perpendiculairement au plan de symétrie S, et formant un angle aigu α, α' par rapport au plan H, de sorte que l'élément d'échange de chaleur (1) peut être pressé élastiquement contre une surface d'échange de chaleur W parallèle au quatrième plan H.

6. Élément d'échange de chaleur selon la revendication 5, **caractérisé en ce que** les angles α, α' sont égaux en valeur absolue.

7. Élément d'échange de chaleur selon la revendication 5 ou 6, **caractérisé en ce que** les angles α, α' sont compris dans une plage entre 1 et 15°, de préférence entre 2 et 10°.

8. Élément d'échange de chaleur selon l'une des revendications précédentes, **caractérisé en ce que** l'élément de plaque (4) présente une épaisseur de plaque D comprise entre 1 et 2 mm.

9. Élément d'échange de chaleur selon l'une des revendications précédentes, **caractérisé en ce que** la profondeur de l'ajustement dans la zone de bord ou sur l'ensemble de la section transversale est de 0,6 à 1 mm ou 5 à 8 % du diamètre extérieur du tube.

10. Élément d'échange de chaleur selon l'une des revendications précédentes, **caractérisé en ce que** l'ajustement comprend ou est une surface plane dont la rugosité moyenne est réglée dans une plage Ra comprise entre 0,05 et 2,0 µm, de préférence entre 0,1 et 1 µm.

11. Élément d'échange de chaleur selon l'une des revendications précédentes, **caractérisé en ce que** la liaison soudée (SV) comprend au moins une suite de soudures par points disposée parallèlement à l'axe de tube.

12. Élément d'échange de chaleur selon l'une des revendications précédentes, **caractérisé en ce que**, sur le côté de l'ajustement (33) opposé au tube (2), s'étend parallèlement à l'ajustement (33) un amincissement (34) du matériau de plaque.

13. Élément d'échange de chaleur selon l'une des revendications précédentes, **caractérisé en ce que** l'épaisseur de matériau d de l'élément de plaque dans la zone de l'ajustement, en particulier dans la zone de la liaison soudée, est comprise entre 0,1 et 0,5 mm.

14. Échangeur thermique comprenant au moins un élément d'échange de chaleur (1) selon l'une des revendications précédentes.

15. Procédé pour fabriquer un élément d'échange de chaleur (1) selon l'une des revendications 1 à 13, le procédé comprenant les étapes suivantes consistant à :
- usiner mécaniquement l'élément de plaque (4) pour l'adapter par le biais d'un ajustement (33) réalisé sur la surface au contour de la surface de contact de tube (3) et agrandir les surfaces de contact (3, 5), l'épaisseur D de l'élément de plaque (4) étant réduite dans la zone de l'ajustement (33) à une épaisseur de matériau d, et la rugosité moyenne des surfaces de contact étant réglée dans une plage Ra comprise entre 0,05 et 2,0 µm ;
- aligner la surface de contact de tube (3) sur la surface de contact de l'élément de plaque (5) dans la zone de l'ajustement (33) ;
- fixer l'élément de plaque (4) et le tube (2) ensemble, de préférence en exerçant une pression d'appui ;
- appliquer au moins une suite de soudures par points disposée parallèlement à l'axe de tube pour raccorder le tube (2) et l'élément de plaque (4).

16. Procédé selon la revendication 15, **caractérisé en ce que**, dans une autre étape d'usinage mécanique en amont, l'épaisseur de matériau d de l'élément de plaque (4) dans la zone de l'ajustement (33) est encore réduite en appliquant une diminution d'épaisseur (34) sur le côté de l'élément de plaque (4) orienté à l'opposé du tube (2).

17. Procédé selon la revendication 15 ou 16, **caractérisé en ce que** la liaison soudée est appliquée dans une zone de l'ajustement (33) dans laquelle l'épaisseur de matériau est comprise entre 0,1 et 0,5 mm.

18. Procédé selon l'une des revendications 15 à 17, **caractérisé en ce que** la liaison soudée est appliquée depuis le côté de l'élément de plaque (4) orienté à l'opposé du tube (2).
